# EUROPÄISCHE PATENTSCHRIFT

(11) **EP 0 125 265 B1**
(45) Veröffentlichungstag und Bekanntmachung des Hinweises auf die Patenterteilung: **23.09.1987**
(21) Anmeldenummer: 83903517.7
(22) Anmeldetag: 12.11.1983
(51) Int. Cl.: C10G 15/00, C10G 7/00, F24H 1/12

(54) **VERFAHREN UND VORRICHTUNG ZUM CRACKEN UND/ODER DESTILLIEREN VON FLÜSSIGEN MEDIEN**
INSTALLATION AND METHOD FOR CRACKING AND/OR DISTILLATING OF LIQUID MEDIA
PROCEDE ET INSTALLATION POUR LE CRACKING ET/OU LA DISTILLATION DE LIQUIDES

(30) Priorität: 16.11.1982 DE 3242298
(43) Veröffentlichungstag der Anmeldung: 21.11.1984
(73) Patentinhaber: RIVI ESTABLISHMENT, FL-9490 Vaduz (LI)
(72) Erfinder: STEIXNER, Fritz, D-7000 Stuttgart 30 (DE)
(74) Vertreter: Büchel, Kurt F., Dr.
(86) Internationale Anmeldenummer: EP8300299
(87) Internationale Veröffentlichungsnummer: WO8401994

## Beschreibung

Die Erfindung betrifft ein Verfahren und eine Vorrichtung zum Cracken und/oder Destillieren von flüssigen Medien, insbesondere solchen mit zur Bildung von Ablagerungen neigenden Bestandteilen.

Die Erhitzung von Flussigkeiten bzw. flüssigen Medien erfolgt in der Regel mit Hilfe von Heizpatronen bzw. Wärmeaustauschern. Hier treten Probleme auf, wenn die Flüsgigkeiten Bestandteile enthalten, die zur Bildung von Ablagerungen neigen, da sich diese Ablagerungen vorzugsweise an den zur Wärmeübertragung dienenden Flächen absetzen. Dies führt zu einer Verschlechterung der Wärmeübertragung und kann ausserdem zu einer Verminderung des Durchflussquerschnittes bzw. zur Verstopfung führen.

So haben sich bei Versuchen zur Wiederaufarbeitung von Altöl aus Kraftfahrzeugen durch eine crackende Destillation Schwierigkeiten infolge von bitumen-und kohleartigen Ablagerungen an den Heizstaben ergeben, die in das aufzuarbeitende Altöl ragen. Derartige Ablagerungen zwingen zu einer häufig wiederkehrenden Unterbrechung der Crackreaktion, worunter die Wirtschaftlichkeit einer solchen Aufarbeitung leidet. Häufig sitzen die verkokten Ölreste derartig fest an den Heizstäben, dass sie sich nicht mehr entfernen lassen und beim weiteren Betrieb zu einem Platzen der Heizstäbe führen.

Es sind Vorrichtungen bekannt, bei denen Medien mittels Strahlung behandelt werden, ohne dass dabei durch die Bestrahlung eine Erhitzung angestrebt würde. Auch derartige bekannte Vorrichtungen stehen wie die Heizstäbe in direktem Kontakt mit den Medien. Sie gestatten keine ökonomisch sinnvolle Altölcrackung bzw. Destillation, da der Prozess der Crackung durch Photolyse, d.h. durch Einwirkung der Strahlung im kurzwelligen Bereich alleine eine zu lange Einwirkdauer dieser Strahlung erfordert, bzw. da für eine gewünschte Destillation eine zusätzliche Wärmezufuhr erforderlich wäre, die wiederum die oben erwähnten Nachteile aufweisen müsste.

Beispiele für solche Vorrichtungen sind insbesondere in der FR-A-549 817 und in der FR-A-790 787 beschrieben.

Der Erfindung liegt daher die Aufgabe zugrunde, ein Verfahren und eine Vorrichtung zum Erhitzen von Flüssigkeiten zu schaffen, bei dem störende Ablagerungen, insbesondere fest anhaftende Verkrustungen, vermieden werden.

Diese Aufgabe wird dadurch gelöst, dass das flüssige Medium mit Hilfe von Strahlungsenergie im wesentlichen unter Ausschluss einer Wärmeübertragung auf das Medium durch Konduktion und/oder Konvektion auf über 200 Grad C erhitzt wird. Es hat sich überraschenderweise gezeigt, dass bei einer derartigen Erhitzung unerwünschte Ablagerungen vermieden werden können und zwar auch dann, wenn es infolge der Erhitzung des Mediums zur verstärkten Bildung bzw. Ausfällung von Feststoffen kommt. Dadurch, dass die zum Erhitzen erforderliche Energiemenge in Form von sog. "kalte" Energie in das zu erhitzende Medium eingebracht wird, und zwar in Form von Strahlen bzw. Wellen geeigneter Wellenlänge, die vom zu erhitzenden Medium absorbiert werden, kann eine hohe Wärmedifferenz zwischen dem Medium und den Trennwänden, durch die Energie zugeführt wird, vermieden werden.

Als Energieform eignen sich neben Mikrowellen vor allem Strahlen, deren Wellenlänge im Infrarotbereich bis sichtbaren Bereich liegen, wobei kurzwellige Infrarotstrahlen besonders bevorzugt sind. Der Schwerpunkt der Wellenlänge dieser kurzwelligen Infrarotstrahlung liegt mit Vorteil zwischen 1000 nm und 800 nm, was einer Strahlentemperatur zwischen ca. 1500° K und 2300° K entspricht. Aber auch bei niedrigeren Strahlertemperaturen von beispielsweise 1000° K findet eine erhebliche Wärmeentwicklung im Strahler statt, die die Bauteile des Strahlers, zumindest im Bereich des Strahlelementes erhitzt. Um nun eine Wärmeübertragung durch Konvektion oder Konduktion bei IR-Strahlung zu vermeiden, konnen IR-Strahler verwendet werden, die vom zu erhitzenden Medium durch eine strahlungsdurchlässige Isolation abgetrennt sind. Hierzu eignen sich besonders Trennwände aus Quarzglas. Dabei können Zwischenräume zwischen diesen Trennwänden mit einem isolierenden Gas gefüllt und/oder mindestens teilweise evakuiert sein. Es ist auch möglich, diese Zwischenräume zu kühlen, z. B. durch Umwalzen eines Kühlgases. Auf diese Weise wird erreicht, dass die mit dem zu erhitzenden Medium in Berührung kommende Aussenwandung des Strahlers bzw. eine strahldurchlässige Trennwand auf einer Temperatur gehalten wird, die die Temperatur des zu erhitzenden Mediums nicht oder nicht wesentlich überschreitet, wodurch die gefürchteten Ablagerungen vermieden werden können.

Die in das zu erhitzende Medium eindringenden Strahlen werden von diesem absorbiert und nehmen dadurch mit der Entfernung vom Strahler in der Intensität ab. Da eine schnelle Erhitzung des Mediums erwünscht ist und zwar wie erwähnt auf Temperaturen über 200°C, werden mehrere Strahler mit Vorteil so zueinander angeordnet bzw. wird das zu erhitzende Medium in einer solchen Weise um die Strahler angeordnet bzw. geführt, dass die Strahldichte im Medium vorzugsweise an allen Stellen mindestens der Strahldichte an der Halbwertseindringtiefe eines Strahlers entspricht. Diese liegt bei den genannten IR-Strahlen in Altöl in Abhängigkeit von der Wellenlänge zwischen 20 und 100 mm.

Auf diese Weise wird das zu erhitzende Medium gleichmässig durchstrahlt, kalte undurchstrahlte Zonen werden vermieden. Weiterhin kann das Medium während des Erhitzens bewegt, insbesondere gemischt werden.

Die Erfindung eignet sich für die Erhitzung von Medien für verschiedenartigste Zwecke, so z. B. für chemische Reaktionen und die Durchführung von Destillationsvorgängen. Weiterhin kann das zu erhitzende Medium in einem Kreislauf geführt werden, der als ganzer oder nur zu einem Teil der Bestrahlung ausgesetzt ist. Auch können aus dem Kreislauf an geeigneten Stellen erwünschte oder unerwünschte Produkte abgezogen werden. Erhitzungsdauer und Erhitzungstemperatur richten sich dabei nach Art der Behandlung des flüssigen Mediums, wobei sich die Vorteile bei hohen Temperaturen, z. B. über 300° C, insbesondere über 400° C, besonders zeigen.

Bei einer bevorzugten Ausführungsform der Erfindung wird ein öliges Medium erhitzt, insbesondere Altöl zur Gewinnung von Brenn-und Treibstoff aufgearbeitet. Die Aufarbeitung von Altöl hat besondere wirtschaftliche und umweltschonende Bedeutung. Durch die Erfindung ist es möglich geworden, handliche und sogar fahrbare Kleinanlagen zur Wiederaufarbeitung von Altöl zu erstellen, die kostengünstig und wartungsfreundlich sind. Derartige Kleinanlagen können beispielsweise von Firmen und Behörden mit grösseren Fuhrparks betrieben werden.

Es ist überraschend, dass Altöl mit Hilfe von Strahlungsenergie bei relativ niedrigen Temperaturen gecrackt werden kann. Die Aufarbeitungstemperatur des Altöls liegt zweckmässigerweise im Bereich von 350 bis 700° C, insbesondere im Bereich von 400 bis 500° C. Eine Crackung des Altöls ist bei diesen relativ niedrigen Temperaturen sogar ohne besonderen Zusatz von Katalysatoren möglich, auch wenn solche, falls erwünscht, zugesetzt werden können. Die Kohlenwasserstoffketten des Öls werden durch die Strahlung, deren Wellenlänge im nahen und sichtbaren Infrarotbereich liegt, direkt angeregt, wobei die Strahlung aufgrund ihrer hohen Energie den Crackprozess begünstigt, obwohl die Öltemperatur, die dabei beispielsweise zwischen 400 und 450°C liegen kann, relativ niedrig ist.

Gegenstand der Erfindung ist weiterhin eine Vorrichtung zur Erhitzung der flüssigen Medien, insbesondere eine Vorrichtung zum Aufarbeiten von Altöl. Diese Vorrichtung weist mindestens einen Behälter auf, dem mindestens ein, vorzugsweise mehrere Strahlelemente zugeordnet sind. Als Strahlelemente eignen sich besonders an sich bekannte IR-Strahler, die gegen den Behälterinnenraum zur Vermeidung von Wärmekonvektion und -konduktion mit strahlungsdurchlässigen Isolationseinrichtungen versehen sind. Dabei besitzen die Strahlelemente vorzugsweise einen im wesentlichen linienförmigen, elektrisch beheizten Abstrahler, z. B. einen Wolframdraht, der innerhalb von mindestens zwei, im wesentlichen koaxialen rohrförmigen Isolatoren angeordnet ist. Die Strahler können stabartig ausgebildet oder auch gebogen sein, so z. B. in Form einer Wendel. Vorzugsweise sind die Strahler innerhalb des Behälters angeordnet, wobei eine im wesentlichen freitragende Anordnung innerhalb des Behälters, die ein Umströmen der Strahler durch das Medium erlaubt, besonders günstig ist. Eine Anordnung von parallelen Stäben in einem Crackrohr, so z. B. in einer konzentrischen Ringanordnung oder einer hexagonalen Konfiguration ermöglicht eine gleichmässige Bedeckung des gesamten Rohrquerschnittes mit einer ausreichenden Strahlungsdichte.

Die die Strahler zur Wärmeisolation umgebenden Hüllrohre aus Quarzglas können in ihrem Durchmesser und ihrer Wandstärke den jeweiligen Erfordernissen angepasst werden, je nachdem ob eine Erwärmung des dem zu erhitzenden Medium am nächsten kommenden Rohres durch die Temperatur des Strahlers möglichst weitgehend vermieden oder in gewissen Grenzen zugelassen werden kann. Solche Variationen sind möglich, weil der Strahlungsverlust innerhalb der Isolationsrohre gering ist. In der Regel reicht bei einem IR-Strahler, der einen beheizten Metalldraht aufweist und der in einem Brennrohr aus Quarz mit einem Durchmesser von 10 mm im wesentlichen zentrisch angeordnet ist, ein zusätzliches Isolationsrohr mit einem Durchmesser von ca. 30 bis 40 mm und einer Wandstärke von ca. 1 bis 2 mm aus. Wird das System im wesentlichen bei atmosphärischem Druck betrieben, was der Einfachheit halber bevorzugt ist, dann sind die Strahlelemente keinen besonderen mechanischen Belastungen ausgesetzt.

Weitere Merkmale der Erfindung ergeben sich aus der nachfolgenden Beschreibung von bevorzugten Ausführungsformen in Verbindung mit der Zeichnung und den Ansprüchen. In der Zeichnung zeigen:
Fig. 1 eine schematische Darstellung einer Vorrichtung zum Cracken von Altöl,
Fig. 2 ein Fliesschema, das die weitere Aufarbeitung und Gewinnung des gecrackten Produktes zeigt und
Fig. 3 einen schematisch dargestellten Querschnitt durch das Crackrohr.

Die in der Zeichnung dargestellte Ausführungsform ist eine Kleinanlage zum Cracken von altem Motoröl von Kraftfahrzeugen. Die Anlage weist ein Crackrohr 1 auf, das einen Innendurchmesser von etwa 300 mm und eine Höhe von ca. 1300 mm besitzt. Das Crackrohr 1 ist vertikal angeordnet und an seinem oberen Ende mit Hilfe eines Flansches mit einer Abdeckhaube 2 verbunden. Zwischen Abdeckhaube 2 und Crackrohr 1 ist eine Abdeckplatte 3 in Form einer Lochplatte vorgesehen, die den Innenraum des Crackrohres 1 vom Innenraum der Haube 2 dichtend abtrennt. Die Lochplatte 3 weist, wie in Fig. 3 ersichtlich, sieben Löcher auf, wobei sechs Löcher in einer hexagonalen Anordnung um das zentrale Mittelloch liegen. Die Entfernung der hexagonal angeordneten Löcher vom Mittelpunkt der Lochplatte entspricht etwa dem halben Innenradius des Crackrohres 1. Abdichtend eingesetzt in die Lochplatte 3 sind Quarzrohre 4, die nach unten in das Crackrohr 1 ragen und in einem deutlichen Abstand oberhalb des unteren Endes des Crackrohres enden. An ihrem unteren Ende sind die zur Isolation dienenden Quarzrohre 4 verschlossen bzw. zugeschmolzen. Der Innenraum der Quarzrohre kommt somit nicht in Berührung mit dem Innenraum des Crackrohres 1 bzw. dem darin enthaltenen Medium.

In die Quarzrohre 4 eingehängt bzw. eingestellt sind Infrarotheizstäbe 5. Diese IR-Heizstäbe bestehen aus einem Quarzrohr, in dem eine Wendel aus Wolframdraht zentrisch geführt ist und mit Abstandhaltern im Abstand von der Rohrwandung gehalten wird. Das Rohr ist vorzugsweise als U-förmig gebogenes Zwillingsrohr ausgebildet, durch das der Wendeldraht nach unten und wieder nach oben geführt ist, so dass pro Heizstab zwei parallele Heizdrähte vorgesehen sind. Die Leistung der Heizstäbe ist so ausgelegt, dass im Betrieb eine kurzwellige IR-Strahlung ausgestrahlt wird. Im vorliegenden Fall haben die Heizstäbe eine Leistung von ca. 2 kW bei 220 Volt. Die kurzwelligen IR-Strahlen haben in Öl eine Halbwertseindringtiefe von ca. 60 mm. Da der Abstand zwischen zwei Heizstäben von Heizstabmitte zu Heizstabmitte in der Grössenordung des doppelten der Halbwertseindringstiefe gehalten werden kann, liegt er bei der vorliegenden Ausführungsform bei ca. 100 mm.

Die Isolationsrohre 4 haben einen Innendurchmesser von ca. 35 bis 40 mm. Da die Quarzrohre die IR-Strahlung und auch den sichtbaren Anteil der Strahlung ungehindert durchlassen, werden sie durch die Strahlung nicht erhitzt. Infolge des Luftraumes zwischen den Heizstäben 5 und den Isolationsrohren 4 ist auch eine Erwärmung der Isolationsrohre 4 durch Konvektion der darin befindlichen Luft gering bzw. vernachlässigbar. Auch kann der Raum zwischen den Heizstäben 5 und dem Isolationsrohr 4 durch Umwälzen von Kühlgas gekühlt werden. Die Heizdrähte in den IR-Heizstäben 5 enden unterhalb der Höhe, die für den maximalen bzw. minimalen Ölspiegel im Crackrohr 1 vorgesehen ist. Dadurch ist gewährleistet, dass der heizende Bereich der Heizstäbe 5 stets innerhalb des zu erhitzenden Mediums liegt und eine Überhitzung der darüber befindlichen Teile der Einrichtung vermieden wird. Zusätzlich ist der Haube 2 noch eine Kühleinrichtung 33 in Form eines Gebläses zugeordnet, um überschüssige Wärme abführen zu können.

Das Crackrohr 1 selbst ist entweder als doppelwandiger Behälter mit einer Vakuumkammer 34 zwischen den Wänden ausgebildet oder in sonstiger geeigneter Weise isoliert, um Wärmeverluste zu vermeiden. Weiterhin weist das Crackrohr 1 noch eine oder mehrere Meßstellen 35 zur Überwachung der Temperatur des flüssigen und dampfförmigen Mediums auf.

Unterhalb des Crackrohres 1 befindet sich ein sog. Vorwärmer 5 in Form eines üblichen Wärmetauschers bzw. eines mit Heizstäben versehenen Behälters. Der Vorwärmer 5 ist an das untere Ende des Crackrohres 1 dicht angeflanscht. Vom oberen Ende des Crackrohres führt ein Rohr 6 zu einem Zyklon 7, der mit dem aus dem Crackrohr entweichenden Dampf beschickt wird und zur Abscheidung von mitgerissenen flüssigen und festen Bestandteilen dient. Vom Zyklon führt ein weiteres Rohr 8 zu einer nichtdargestellten Fraktionierungseinrichtung, in der das erhaltene Produkt in gasförmige Bestandteile sowie Benzin und Diesel- bzw. Heizöl aufgetrennt werden kann. Das untere Ende des Zyklons 7 ist mit einem Mischbehälter 9 verbunden, der als Vorratsbehälter für das durch ein Zuführungsrohr 10 eingeführte Altöl dient und gleichzeitig eine Durchmischung des durch den Zyklon rückgeführten Materials mit der Altölbeschickung ermöglicht. Das untere Ende 11 des Mischbehälters 9 ist trichterförmig ausgebildet und weist einen verschliessbaren Ablass 12 für angesammelten Schlamm auf. Oberhalb des trichterförmigen Endes 11 führt ein Verbindungsrohr 13 vom Mischbehälter 9 zum Vorwärmer 5, so dass zwischen Crackrohr 1 und Mischbehälter 9 ein geschlossener Kreislauf vorliegt. Im Betrieb der Anlage sind sowohl das Crackrohr 1, als auch der Mischbehälter 9 bis zu deren oberen Ende mit flüssigem Öl beschickt, wogegen das darüber befindliche Rohr 6 und der Zyklon 7 im wesentlichen mit dampfförmigen Kohlenwasserstoffen beschickt sind. Ein am Mischbehälter 9 angeordneter Nieveaugeber 14 regelt die Höhe des Flüssigkeitsspiegels im Mischbehälter 9 und Crackrohr 1 durch Regelung des zufliessenden Altöls.

Im Betrieb wird die Anlage kontinuierlich betrieben, wobei im Mischbehälter 9 etwa ein Volumenteil rückgeführtes Material mit zwei Teilen neu zugeführtem Altöl vermischt werden. Dabei wird die Mischung durch die erhöhte Temperatur des rückgeführten Materials auf etwa 150°C gebracht. Der Fliessgeschwindigkeit der Mischung ist im Mischbehälter 9 aufgrund seines grossen Querschnittes relativ gering, so dass sich Feststoffe am trichterförmigen Ende absetzen können. Die von groben Feststoffen im wesentlichen freie Mischung gelangt durch das Verbindungsrohr 13 in den Vorwärmer 5, in dem es auf ca. 200° C aufgewärmt wird und mit dieser Temperatur von unten her in das Crackrohr 1 eingeleitet wird. Dort wird mit Hilfe der Heizstäbe 5 auf ca. 440°C erhitzt. Niedersiegende Bestandteile konnen direkt aus dem Vorwärmer 5 abgezogen werden (nicht dargestellt), um das Crackrohr zu umgehen. Höhersiedende Bestandteile des Altöls werden im Crackrohr 1 einer Crackreaktion unterworfen und entweichen gas- bzw. dampfförmig. Im Rohr 6 und im Zyklon 7 kühlt der Dampf wiederum etwas ab, so dass das rückgeführte Material etwa mit einer Temperatur von ca. 350 bis 400° C von oben her in den Mischbehälter 9 gelangt. Die gesamte Crackreaktion wird vorzugsweise im wesentlichen drucklos durchgeführt, wodurch der bauliche Aufwand sehr gering gehalten werden kann. Durch die Verwendung der isolierten Heizstrahler zum Aufheizen des Altöls auf die Cracktemperatur werden Ablagerungen von bitumenartigen Stoffen im Crackrohr und insbesondere an den Heizstäben vermieden, so dass die Anlage über längere Zeit wartungsfrei laufen kann.

Das in Fig. 2 dargestellte Fließschema zeigt die weitere Behandlung des gecrackten Öles im Anschluss an den Zyklon 7. Das im Zyklon 7 von flüssigen und etwa mitgerissenen festen Bestandteilen befreite Produkt gelangt über die Leitung 8 in eine Fraktionskolonne 16 und zwar oberhalb deren als trichterförmigerAbschneider ausgebildetes unteres Ende 17. In der Fraktionskolonne 16 werden drei Fraktionen aufgefangen und zwar ein gasförmiges Produkt in der obersten Leitung 18, ein benzinähnliches Produkt in der darunter liegenden Leitung 19 und ein dieselartiges Produkt in der Leitung 20. Diese drei Produkte werden getrennt voneinander in einem Kühler 21 gekühlt, der mit einem Kühlaggregat 22 verbunden ist. Danach gelangen die Produkte durch ihnen zugeordnete Wasserabscheider 23, 24 und 25. Das gasförmige Produkt wird danach unmittelbar zu Heizzwecken verwendet bzw. abgefackelt, wie dies bei 26 angedeutet ist. Benzin und Dieselöl werden in getrennten Sammelbehältern 27 und 28 auf bewahrt und können vor dem Gebrauch mittels Pumpen 29 und 30 durch mechanische Filter 31 bzw. Kohlefilter 32 geleitet werden.

## Patentansprüche

1. Verfahren zum Cracken und/oder Destillieren flüssiger Medien, insbesondere solcher mit zur Bildung von Ablagerungen neigenden Bestandteilen, dadurch gekennzeichnet, dass das jeweilige Medium mit Hilfe von Strahlungsenergie - im wesentlichen unter Ausschluss einer Wärmeübertragung durch Konduktion und/oder Konvektion - auf eine Temperatur von über 200 Grad C erhitzt wird.

2. Verfahren nach Anspruch 1, dadurch gekennzeichnet, dass das Erhitzen mit Hilfe von Strahlen mit einer Wellenlänge im Bereiche der Infrarotstrahlen bis zum sichtbaren Licht, insbesondere mit Hilfe von kurzwelligen Infrarotstrahlen, erfolgt.

3. Verfahren nach Anspruch 1 oder 2, dadurch gekennzeichnet, dass das Medium innerhalb eines Bereiches an den Strahler herangeführt wird, dessen äusserster Abstand vom Strahler im wesentlichen gleich oder kleiner ist als die Halbwerteindringtiefe der Strahlen in das Medium.

4. Verfahren nach einem der vorhergehenden Ansprüche, dadurch gekennzeichnet, dass die Strahlelemente der Strahler zur Strahlerzeugung auf Temperaturen über 200 Grad C, vorzugsweise über 1000 Grad K, insbesondere auf Temperaturen zwischen etwa 1500 Grad und 2300 Grad K, erhitzt werden.

5. Verfahren nach einem der vorhergehenden Ansprüche, dadurch gekennzeichnet, dass das Medium während des Erhitzens bewegt, insbesondere gemischt, wird.

6. Verfahren nach einem der vorhergehenden Ansprüche, dadurch gekennzeichnet, dass ein überwiegend aus Altöl bestehendes Medium, zweckmässig ohne Zusatz von Katalysatoren, erhitzt und mindestens teilweise destilliert wird.

7. Vorrichtung zum Behandeln flüssiger Medien unter Einwirkung von Hitze von wenigstens 200 Grad C, mit einem mit einer Heizeinrichtung verbundenen Behälter zur Aufnahme des Mediums, insbesondere zur Durchführung des Verfahrens nach einem der vorhergehenden Ansprüche, dadurch gekennzeichnet, dass die Heizeinrichtung von mindestens einem, vorzugsweise mehreren, Strahlelementen (4, 5) gebildet ist.

8. Vorrichtung nach Anspruch 7, dadurch gekennzeichnet, das mehrere, vorzugsweise stabförmige, Strahlelemente (4, 5) im wesentlichen zueinander parallel angeordnet sind, und dass vorzugsweise der Abstand von Strahlermitte zu Strahlermitte im Querschnitt im wesentlichen etwa dem Doppelten der Halbwerteindringtiefe entspricht.

9. Vorrichtung nach Anspruch 7 oder 8, dadurch gekennzeichnet, dass eine strahlungsdurchlässige Isolation zwischen Strahlelement (4, 5) und Medium vorgesehen und insbesondere von Quarzglas gebildet ist, wobei vorzugsweise mindestens zwei in Serie angeordnete strahlungsdurchlässige Wandungen vorgesehen sind.

10. Vorrichtung nach einem der Ansprüche 7 bis 9, dadurch gekennzeichnet, dass die Strahlelemente von an sich bekannten InfrarotStrahlern (4) mit Wolframwendeln in Quarzrohren gebildet sind, die ihrerseits in ein weiteres, im wesentlichen koaxiales Quarzrohr (5) eingesetzt sind.

## Claims

1. A method of cracking and/or distilling liguid media, in particular those with constituents which tend to form deposits, characterised in that the respective medium is heated to a temperature of over 200° C by means of radiant energy, substantially excluding transfer of heat by conduction and/or convection.

2. A method according to claim 1 characterised in that the heating operation is effected by means of rays of a wavelength in the range of infra-red rays to visible light, in particular by means of shortwave infra-red rays.

3. A method according to claim 1 or claim 2 characterised in that the medium is brought to the radiating means within a region whose maximum spacing from the radiating means is substantially equal to or less than the half-power depth of penetration of the rays into the medium.

4. A method according to one of the preceding claims characterised in that the radiating elements of the radiating means are heated for ray generation to temperatures over 200°C, preferably over 1000° K, in particular to temperatures between about 1500 and 2300° K.

5. A method according to one of the preceding claims characterised in that the medium is moved and in particular mixed during the heating operation.

6. A method according to one of the preceding claims characterised in that a medium predominantly comprising old oil is heated and at least partially distilled, desirably without the addition of catalysts.

7. Apparatus for processing liquid media under the effect of heat of at least 200°C, comprising a container connected to a heating means, for accommodating the medium, in particular for carrying out the method according to one of the preceding claims, characterised in that the heating means is formed by at least one and preferably a plurality of radiating elements (4, 5).

8. Apparatus according to claim 7 characterised in that a plurality of preferably bar-like radiating elements (4, 5) are arranged in substantially mutually parallel relationship and that preferably the centre-to-centre spacing of the radiating means in cross-section substantially approximately corresponds to double the half-power depth of penetration.

9. Apparatus according to claim 7 or claim 8 characterised in that a radiation-transmissive insulation is provided between radiant element (4, 5) and medium and in particular is formed from quartz glass, wherein there are preferably at least two radiation-transmissive walls disposed in series.

10. Apparatus according to one of claims 7 to 9 characterised in that the radiating elements are formed by per se known infra-red radiating means (4) with tungsten coils in quartz tubes which in turn are fitted into a further substantially coaxial quartz tube (5).

## Revendications

1. Procédé pour le craquage et/ou la distillation de fluides liquides, en particulier de fluides avec des constituants ayant tendance à former des dépôts, caractérisé par le fait que le fluide est chauffé à l'aide d'énergie de rayonnement, essentiellement avec exclusion d'une transmission de chaleur par conduction et/ou convexion, à une température supérieure à 200° C.

2. Procédé suivant la revendication 1, caractérisé par le fait que le chauffage a lieu à l'aide de rayons ayant une longueur d'onde comprise dans la gamme des rayons infrarouges jusqu'à la lumière visible, en particulier à l'aide de rayons infrarouges à faible longueur d'onde.

3. Procédé suivant la revendication 1 ou 2, caractérisé par le fait que le fluide est amené vers l'émetteur de rayonnement à l'intérieur d'une zone dont la distance maximale par rapport à l'émetteur de rayonnement est sensiblement égale ou inférieure à la profondeur de pénétration de demi-absorption des rayons dans le fluide.

4. Procédé suivant l'une des revendications précédentes, caractérisé par le fait que les éléments rayonnants des émetteurs de rayonnement sont, en vue de la production du rayonnement, chauffés à des températures supérieures à 200° C, de préférence supérieures à 1000 K, en particulier à des températures comprises entre environ 1500 et 2300 K.

5. Procédé suivant l'une des revendications précédentes, caractérisé par le fait que pendant le chauffage, le fluide subit un mouvement, en particulier un mouvement de mélange.

6. Procédé suivant l'une des revendications précédentes, caractérisé par le fait qu'un fluide constitué essentiellement d'huile usagée, avantageusement sans addition de catalyseurs, est chauffé et au moins partiellement distillé.

7. Dispositif pour le traitement de fluides liquides par action de chaleur à au moins 200° C, comprenant un récipient recevant le fluide et relié à un dispositif de chauffage, en particulier pour la mise en oeuvre du procédé suivant l'une des revendications précédentes, caractérisé par le fait que le dispositif de chauffage est constitué par au moins un et de préférence plusieurs éléments rayonnants (4, 5).

8. Dispositif suivant la revendication 7, caractérisé par le fait que plusieurs éléments rayonnants (4, 5), de préférence en forme de barreau, sont disposés de façon essentiellement parallèle les uns par rapport aux autres, et que de préférence la distance des centres des sections des émetteurs de rayonnement (entraxe) correspond essentiellement au double de la profondeur de pénétration de demi-absorption.

9. Dispositif suivant la revendication 7 ou 8 caractérisé par le fait qu'une isolation perméable au rayonnement est prévue entre l'élément rayonnant (4, 5) et le fluide et est constituée en particulier de verte au quartz, de préférence au moins deux parois perméables au rayonnement, disposées en série, étant prévues.

10. Dispositif suivant l'une des revendications 7 à 9, caractérisé par le fait que les éléments rayonnants sont constitués par des émetteurs de rayonnement infrarouge (4) connus en soi, comportant des filaments hélicoïdaux en tungstène dans des tubes de quartz, ces tubes étant à leur tour disposés dans un tube de quartz (5) supplémentaire, essentiellement coaxial.
